# EUROPÄISCHE PATENTSCHRIFT

(11) **EP 2 427 595 B1**
(45) Veröffentlichungstag und Bekanntmachung des Hinweises auf die Patenterteilung: **15.01.2014**
(21) Anmeldenummer: 10719925.9
(22) Anmeldetag: 22.04.2010
(51) Int. Cl.: D06F 58/20, D06F 39/00, D06F 39/04, D06F 58/28

(54) **WÄSCHEBEHANDLUNGSGERÄT MIT EINEM DAMPFERZEUGER SOWIE VERFAHREN ZUM BEHANDELN EINES WASCHGUTS**
LAUNDRY TREATMENT DEVICE HAVING A STEAM GENERATOR AND METHOD FOR TREATING ITEMS TO BE WASHED
APPAREIL DE TRAITEMENT DU LINGE PRESENTANT UN GENERATEUR DE VAPEUR ET PROCEDE DE TRAITEMENT D'UN ARTICLE A LAVER

(30) Priorität: 05.05.2009 DE 102009002814
(43) Veröffentlichungstag der Anmeldung: 14.03.2012
(73) Patentinhaber: BSH Bosch und Siemens Hausgeräte GmbH, 81739 München (DE)
(72) Erfinder: KOCH, Thomas, 13591 Berlin (DE); SCHULZE, Ingo, 16341 Panketal (DE)
(86) Internationale Anmeldenummer: PCT/EP2010/055343
(87) Internationale Veröffentlichungsnummer: WO 2010/145869

(56) Entgegenhaltungen:
- EP-A1- 1 441 058
- DE-A1- 3 408 136
- US-A- 1 642 092

## Beschreibung

Die Erfindung betrifft ein Wäschebehandlungsgerät umfassend einen Behandlungsraum für die Aufnahme von Waschgut, einen Dampferzeuger, der über eine Wasserquelle durch eine Pumpe mit Wasser gespeist werden kann, einer Leitung, die den Dampferzeuger mit dem Behandlungsraum verbindet, sowie einem Einlass zum Einbringen von Dampf in den Behandlungsraum. Die Erfindung betrifft auch ein Verfahren zum Behandeln von Waschgut in einem solchen Wäschebehandlungsgerät.

Es ist bekannt, in Haushaltswäschebehandlungsgeräten, insbesondere Wäschetrocknern, aber auch Waschmaschinen oder Waschtrocknern, verschiedene Zusatzfunktionen anzubieten. Dazu gehören unter anderem das Glätten von Textilien, die Minderung von Knitterfalten, Geruchsbeseitigung, z.B. über Wasserdampfextraktion, das Aufheizen mit Dampf zusätzlich oder alternativ zum herkömmlichen Aufheizen bis hin zu hygienischen Maßnahmen sowohl für die Wäschepflege als auch für die Gerätepflege.

So offenbart die EP 1 275 767 A1 einen Wäschetrockner oder Waschautomaten mit einer Bedampfungsvorrichtung, bei der nach dem Entzug von Wasser der Wäsche Dampf zugeführt wird, indem das unten im Laugenbehälter befindliche Wasser so weit erhitzt wird, dass es zu einer Dampfentwicklung kommt. Der Dampf dringt in die Trommel ein und beaufschlagt das darin befindliche Waschgut.

In der DE 102 60 151 A1 ist ein Wäschebehandlungsgerät beschrieben, bei dem eine Verarbeitungseinheit für eine Flüssigkeit zum Erzeugen von Nebel oder Dampf mit dem Prozessluftkanal verbunden ist, so dass über die Zuführung von Prozessluft Dampf in die Wäschetrommel eingeführt werden kann. Dadurch sollen Geruchsstoffe aus Textilien entfernt werden. Ein ähnliches Verfahren ist auch in DE 10 2005 046 163 A1 beschrieben.

Die DE 103 02 866 A1 beschreibt einen Wäschetrockner mit einer Wäschetrommel und einer an einem Luftauslass und/oder einer Ladeöffnung der Wäschetrommel angeordneten Sprüheinrichtung zum Einsprühen zumindest eines Zusatzstoffes in die Wäschetrommel, sowie einer Steuereinrichtung zum Steuern des Trocknungsvorgangs.

Dabei ist mittels der Steuereinrichtung während des Einsprühens des zumindest einen Zusatzstoffes die Förderleistung des Lüfters reduzierbar, der Luftstrom abstellbar oder die Förderrichtung umkehrbar. Als Zusatzstoff, der dann zum Desinfizieren der Wäsche oder zum Aktivieren eines weiteren Zusatzstoffes nutzbar ist, ist durch Erhitzen von Wasser Wasserdampf erzeugbar.

Die DE 34 08 136 A1 beschreibt ein Verfahren zum Behandeln von textilem Gut wie Fasern, Textilien, Fellen, Pelzen und dergleichen, bei dem das Gut mit einem Flüssigkeitsnebel behandelt und durch Zuführen warmer Luft getrocknet wird, wobei der Flüssigkeitsnebel durch Zerstäuben der Flüssigkeit mittels eines Gasstrahles gebildet wird. Als Gasstrahl kann ein Dampfstrahl verwendet werden. Gemäß einer Ausgestaltung wird die Flüssigkeit aus einem Behälter über einen Saugstutzen an der Zerstäubungseinrichtung direkt angesaugt, wobei die Zerstäubungseinrichtung vorteilhafterweise als Gasstrahl/Flüssigkeitspumpe ausgebildet ist.

Der Erfindung lag insbesondere die Aufgabe zugrunde, ein verbessertes Wäschebehandlungsgerät mit einem Dampferzeuger bereitzustellen.

Diese Aufgabe wird erfindungsgemäß gelöst durch eine Vorrichtung und ein Verfahren mit den Merkmalen der jeweiligen unabhängigen Patentansprüche. Die abhängigen Patentansprüche betreffen bevorzugte Ausführungsformen, welche einzeln oder in Kombination miteinander eingesetzt werden können. Bevorzugten Ausführungsformen der Vorrichtung entsprechen dabei bevorzugte Ausführungen des Verfahrens und umgekehrt, und dies im Rahmen des technisch sinnvollen auch dann, wenn darauf hierin nicht explizit hingewiesen ist. Bevorzugte Ausführungsformen sind auch in der nachfolgenden Beschreibung aufgeführt.

Die Erfindung betrifft insbesondere ein Wäschebehandlungsgerät, umfassend einen Behandlungsraum für die Aufnahme von Waschgut, einen Dampferzeuger, der über eine Wasserquelle durch eine Pumpe mit Wasser gespeist werden kann, einer Leitung, die den Dampferzeuger mit dem Behandlungsraum verbindet, sowie einem Einlass zum Einbringen von Dampf in den Behandlungsraum. Dabei ist zwischen dem Dampferzeuger und dem Behandlungsraum über ein Schaltventil zusätzlich eine Vernebelungseinrichtung über Leitungen mit dem Behandlungsraum verbunden angeordnet, wobei die Vernebelungseinrichtung in der Lage ist, dem Dampf Behandlungsmittel in Form eines Aerosols beizumischen. Durch das Schaltventil ist es möglich, lediglich den erzeugten Wasserdampf oder das Gemisch aus dem Behandlungsmittel-Aerosol und dem erzeugten Wasserdampf in den Behandlungsraum einzubringen.

Weiterhin betrifft die vorliegende Erfindung ein Verfahren zum Behandeln von Waschgut in einem Wäschebehandlungsgerät, welches Verfahren folgende Schritte umfasst:
- Bereitstellen von Waschgut in dem Wäschebehandlungsgerät,
- Erzeugen von Wasserdampf,
- Erzeugen eines Behandlungsmittel-Aerosols,
- Erzeugen eines Gemischs aus dem Behandlungsmittel-Aerosol und dem erzeugten Wasserdampf,
- Behandeln des Waschguts mit dem Gemisch.

Vorzugsweise wir dieses Verfahren in dem erfindungsgemäßen Wäschebehandlungsgerät durchgeführt.

Die Erfindung hat den Vorteil, dass im Gegensatz zu den Verfahren und Geräten aus dem Stand der Technik Wasserdampf nicht allein als Behandlungsmittel verwendet wird, sondern vielmehr als Trägermedium für andere, üblicherweise nicht über Dampf applizierbaren Medien eingesetzt wird, beispielsweise in der Haushaltstextilpflege. Der erzeugte Dampf besteht vorzugsweise zu 100% aus Wasser und sollte in Gegenwart von Kondensationskernen kondensationsfähig sein. In der Regel wird es sich daher um so genannten Sattdampf handeln, der vorzugsweise erwärmt ist. Die Temperatur des Dampfes kann je nach Anwendung und Behandlungsmittel gewählt und der dazugehörige Dampferzeuger ebenfalls entsprechend ausgewählt oder eingestellt werden.

Der Dampferzeuger ist vorzugsweise außerhalb des Behandlungsraums angeordnet und über eine Leitung mit dem Inneren des Behandlungsraums verbunden. Der Dampferzeuger kann im einfachsten Fall eine Vorrichtung zum Erzeugen von Heißwasser oder ein geschlossenes beheiztes Gefäß oder ein Druckrohrsystem sein.

Ebenso wie der Dampferzeuger befindet sich auch der Vernebler für das Behandlungsmittel vorzugsweise außerhalb des Behandlungsraumes, damit Dampf und Behandlungsmittel-Aerosol zunächst gemischt und als Gemisch in den Behandlungsraum eingebracht werden können. Als Vernebelungseinrichtung eignen sich alle bekannten

Vernebelungseinrichtungen für Flüssigkeiten oder feste Substanzen. Hierbei kann es sich um Sprühvernebler, Druckvernebler, Ultraschallvernebler oder auch eine Venturidüse handeln. Auch der Vernebler ist über eine Leitung mit dem Innern des Behandlungsraums verbunden, und zwar vorzugsweise so, dass die Leitung, die den Dampf führt, noch außerhalb des Behandlungsraumes auf die Leitung, die das Behandlungsmittel-Aerosol führt, trifft, so dass sich beide zu einem Gemisch vereinigen. Wird nun dieses Gemisch in den Behandlungsraum eingeführt, so dienen die Aerosolpartikel im Dampf als Kondensationskerne, und es bilden sich im Dampfstrom kleine homogene Wassertröpfchen, die aus Wasser und dem vernebelten Behandlungsmittel bestehen.

Es ist auch möglich, den Dampferzeuger und die Vernebelungseinrichtung so miteinander zu koppeln, dass der Dampf die Vernebelung fördert. Dies kann beispielsweise über eine durch den Dampf betriebene Venturidüse erfolgen. Dabei wird der Dampfstrom mit einer hohen Geschwindigkeit am Ansaugbereich der Düse vorbeigeleitet. Das zu vernebelnde Behandlungsmittel wird dabei aus einem Vorratsbehälter angesaugt und fein zerstäubt im Dampf mitgerissen.

Als Behandlungsmittel können nahezu alle flüssigen Substanzen aus den Bereichen der Textilreinigung, Textilpflege, Gesundheit, Wellness, Kosmetik und anderen Bereichen im Wäschebehandlungsgerät auf das zu behandelnde Gut aufgebracht werden. Auch feste Substanzen können zu Aerosolen vernebelt oder zerstäubt, zum Beispiel als feine Pulver in dem Dampf verteilt werden.

In einer speziellen Ausprägung der Erfindung kann die Geschwindigkeit des Dampfstromes und damit die Menge der zu vernebelnden Substanz geregelt werden. Dies kann im einfachsten Fall über eine Umschaltung der Dampfaustrittswege erfolgen. Gleichermaßen kann dies aber auch über eine Regelung des Wasserzulaufs zum Dampferzeuger oder über eine Regelung der Verdampferleistung erfolgen.

Der Behandlungsraum des Wäschebehandlungsgerätes ist, sofern es sich um eine Waschmaschine handelt, der Laugenbehälter, und, sofern es sich um einen üblichen Wäschetrockner handelt, die Trommel. Es ist vorteilhaft, den Zuluftstrom für den Dampf und das Behandlungsmittel-Aerosol so zu wählen, dass sich das Gemisch möglichst gleichmäßig im Behandlungsraum verteilt. Vorteilhafterweise kann sich dieser Einlass im Bereich der Trommelrückwand befinden, oder auch im Bereich zwischen der Trocknerheizung und der Trommelrückwand. Ebenso kann aber auch die Dampferzeugung und die Vernebelung des Mediums im Dampfstrom direkt im Bereich zwischen Trocknerheizung und Trommelrückwand erfolgen.

Besonders bevorzugt befindet sich der Einlass direkt an dem als Wäschetrommel gestalteten Behandlungsraum, insbesondere im Bereich einer Manschette, oder im Falle einer Waschmaschine oder eines Waschtrockners auch im Bereich zwischen Laugenbehälter und Wäschetrommel.

In einer besonderen Ausführungsform kann der Einlass für das Gemisch auch so gewählt sein, dass es durch die im Laugenbehälter vorhandene Waschflotte oder durch das zulaufende Frischwasser geleitet wird. Dies bietet den Vorteil, dass ein Behandlungsmittel auf diese Weise über Dampf auch während des Waschprozesses zu dem zu behandelnden Waschgut zugeführt werden kann.

Das Behandlungsmittel wird vorteilhafterweise in einem Vorratsbehälter für eine einmalige oder mehrmalige Anwendung bereitgestellt, wobei dieser Behälter als auswechselbare Kartusche oder als wiederbefüllbarer Behälter ausgestaltet sein kann.

Ein Vorteil der Erfindung liegt in dem Einsatz von Dampf als Trägermedium für vernebelte oder zerstäubte Substanzen, die ansonsten nur schwer gleichmäßig in einem zu behandelnden Waschgut verteilbar sind. Dadurch, dass Dampf, der mit einem Behandlungsmittel-Aerosol gemischt ist, durch das Waschwasser geleitet wird, können auch geringe Konzentrationen an Behandlungsmittel gleichmäßig im Waschwasser verteilt und auch noch nach der Wäsche aufgetragen werden. Damit lässt sich insbesondere der Nachteil umgehen, dass im Waschmittel befindliche Duftstoffe und dergleichen innerhalb des Waschens oder Spülens zum großen Teil aus dem zu behandelnden Gut wieder ausgespült werden oder aufgrund niedriger Siedetemperaturen während der Behandlung im Wäschetrockner schnell verdampfen und somit dem zu behandelnden Gut keinen dauerhaften Duft verleihen.

Das zu behandelnde Gut ist in der Regel ein Waschgut oder Trockengut, welches in einem Haushaltswäschebehandlungsgerät behandelt wird, d.h. in der Regel Wäsche aller Arten von Textilien und Geweben. Die Wäschebehandlungsgeräte, für die die vorliegende Erfindung geeignet ist, sind insbesondere Waschmaschinen, Trockner und Waschtrockner.

Die Erfindung wird nun anhand von bevorzugten Ausführungsbeispielen und unter Bezugnahme auf die Zeichnung näher erläutert.

Figur 1 zeigt schematisch den Aufbau eines Wäschebehandlungsgerätes.

In Figur 1 dargestellt ist der Behandlungsraum 1 eines Wäschebehandlungsgeräts 100, welches an eine Wasserquelle 2 angeschlossen ist. Der Behandlungsraum 1 ist hier eine drehbare Wäschetrommel 1, die das zu behandelnde Gut, insbesondere Waschgut oder Trockengut, aufnimmt. Eine Leitung 6 leitet Wasser durch eine Pumpe 3 in einen Dampferzeuger 4. Dort wird Dampf erzeugt, welcher unter Druck über ein Schaltventil 5 und durch eine Leitung 7 durch den Einlass 11 in den Behandlungsbehälter 1 eingeleitet werden kann. Dieser Einlass 11 ist direkt am Behandlungsbehälter 1 angeordnet; im Falle einer Waschmaschine könnte der Einlass 11 in einer Manschette, die einen Spalt zwischen einer geschlossenen Tür und dem Behandlungsraums 1 abdichtet, angeordnet sein, so dass der Dampf aus dem Einlass 11 direkt in die Wäschetrommel 1 gelangen kann. Ebenfalls dargestellt ist eine Vernebelungseinrichtung 9, in diesem Fall in Form einer Venturidüse 9, welche über die Leitung 8 und über das Schaltventil 5 mit dem Dampf gespeist wird. An der Ansaugseite der Venturidüse 9 befindet sich eine Leitung 12, welche aus einem Vorratsbehälter 10 Behandlungsmittel ansaugt. Das vernebelte Behandlungsmittel wird über die Leitung 13 ebenfalls über den Einlass 11 dem Behandlungsbehälter zugeführt. Durch das Schaltventil 5 ist es möglich, lediglich Dampf über die Leitung 7 in den Behandlungsbehälter einzubringen, oder Dampf, der mit dem Behandlungsmittel-Aerosol mittels der Venturidüse 9 gemischt wurde, über die Leitung 13 einzubringen. Diese Ausführungsform ist besonders vorteilhaft, da sie sowohl die Vorteile der herkömmlichen Dampfbehandlung ermöglicht, als auch die zusätzliche Applikation weiterer Behandlungsmittel in Form von Aerosolen, die insbesondere durch das Venturiprinzip gebildet werden.

## Patentansprüche

1. Wäschebehandlungsgerät (100) umfassend einen Behandlungsraum (1) für die Aufnahme von Waschgut, einen Dampferzeuger (4), der über eine Wasserquelle (2) durch eine Pumpe (3) mit Wasser gespeist werden kann, einer Leitung (7), die den Dampferzeuger (4) mit dem Behandlungsraum (1) verbindet, sowie einem Einlass (11) zum Einbringen von Dampf in den Behandlungsraum (1), **dadurch gekennzeichnet, dass** zwischen dem Dampferzeuger (4) und dem Behandlungsraum (1) über ein Schaltventil (5) zusätzlich eine Vernebelungseinrichtung (9) über Leitungen (8, 13) mit dem Behandlungsraum (1) verbunden angeordnet ist, wobei die Vernebelungseinrichtung (9) in der Lage ist, dem Dampf Behandlungsmittel in Form eines Aerosols beizumischen, so dass es durch das Schaltventil (5) möglich ist, lediglich den erzeugten Wasserdampf oder das Gemisch aus dem Behandlungsmittel-Aerosol und dem erzeugten Wasserdampf in den Behandlungsraum (1) einzubringen.

2. Wäschebehandlungsgerät (100) nach Anspruch 1, **dadurch gekennzeichnet, dass** das Behandlungsmittel in einem Vorratsbehälter (10) bevorratet ist und über eine Leitung (12) der Vernebelungseinrichtung (9) zugeführt werden kann.

3. Wäschebehandlungsgerät (100) nach einem der vorhergehenden Ansprüche, **dadurch gekennzeichnet, dass** die Vernebelungseinrichtung (9) eine Venturidüse (9) ist.

4. Wäschebehandlungsgerät (100) nach einem der vorhergehenden Ansprüche, **dadurch gekennzeichnet, dass** der Einlass (11) direkt an dem als Wäschetrommel (1) gestalteten Behandlungsraums (1) angeordnet ist.

5. Verfahren zum Behandeln eines Waschguts in einem Wäschebehandlungsgerät (100), umfassend die Schritte:
- Bereitstellen von Waschgut in dem Wäschebehandlungsgerät (100),
- Erzeugen von Wasserdampf,
- Erzeugen eines Behandlungsmittel-Aerosols,
- Erzeugen eines Gemischs aus dem Behandlungsmittel-Aerosol und dem erzeugten Wasserdampf sowie Behandeln des Waschguts in einem Behandlungsraum (1) mit dem Gemisch, wobei es durch ein Schaltventil (5) möglich ist, lediglich den erzeugten Wasserdampf in den Behandlungsraum (1) einzubringen oder das erzeugte Gemisch aus dem Behandlungsmittel-Aerosol und dem erzeugten Wasserdampf in den Behandlungsraum einzubringen.

## Claims

1. Laundry treatment apparatus (100) comprising a treatment chamber (1 for receiving articles of laundry, a steam generator (4), which can be supplied with water by a pump (3) by way of a water source (2), a line (7), which connects the steam generator (4) with the treatment chamber (1), and an inlet (11) for introduction of steam into the treatment chamber (1), **characterised in that** between the steam generator (4) and the treatment chamber (1) an atomisation device (9) is in addition arranged to be connected with the treatment chamber (1) by way of lines (8, 13) via a switching valve (5), wherein the atomisation device (9) is in a position of admixing treatment agent in the form of an aerosol to the steam so that it is possible by way of the switching valve (5) to introduce into the treatment chamber (1) merely the generated water steam or the mixture of the treatment agent aerosol and the generated water steam.

2. Laundry treatment apparatus (100) according to claim 1, **characterised in that** the treatment agent is stored in a storage container (10) and can be fed by way of a line (12) to the atomisation device (9).

3. Laundry treatment apparatus (100) according to one of the preceding claims, **characterised in that** the atomisation device (9) is a Venturi nozzle (9).

4. Laundry treatment apparatus (100) according to any one of the preceding claims, **characterised in that** the inlet (11) is arranged directly at the treatment chamber (1) formed as a laundry drum (1).

5. Method for treatment of laundry in laundry treatment apparatus (100), comprising the steps:
- providing laundry in the laundry treatment apparatus (100),
- generating water steam,
- generating a treatment agent aerosol and
- producing a mixture from the treatment agent aerosol and the generated water steam as well as treating the laundry in a treatment chamber (1) with the mixture, wherein it is possible by a switching valve (5) to introduce merely the generated water steam into the treatment chamber (1) or to introduce the produced mixture from the treatment agent aerosol and the generated water steam into the treatment chamber.

## Revendications

1. Appareil de traitement de linge (100) comprenant une chambre de traitement (1) pour la réception de linge à laver, un générateur de vapeur (4), qui peut être alimenté en eau par l'intermédiaire d'une source d'eau (2) au moyen d'une pompe (3), une conduite (7), qui relie le générateur de vapeur (4) à la chambre de traitement (1), ainsi qu'une entrée (11) destinée à amener de la vapeur dans la chambre de traitement (1), **caractérisé en ce qu'**entre le générateur de vapeur (4) et la chambre de traitement (1) est disposé en plus un dispositif d'atomisation (9) relié à la chambre de traitement (1) au moyen de conduites (8, 13) par l'intermédiaire d'une vanne de commutation (5), le dispositif d'atomisation (9) étant en mesure d'ajouter à la vapeur des produits de traitement sous forme d'un aérosol, de sorte qu'il est possible au moyen de la vanne de commutation (5) d'amener dans la chambre de traitement (1) uniquement la vapeur d'eau produite ou le mélange constitué de l'aérosol de produits de traitement et de la vapeur d'eau produite.

2. Appareil de traitement de linge (100) selon la revendication 1, **caractérisé en ce que** le produit de traitement est stocké dans un réservoir (10) et peut être amené au dispositif d'atomisation (9) par l'intermédiaire d'une conduite (12).

3. Appareil de traitement de linge (100) selon l'une quelconque des revendications précédentes, **caractérisé en ce que** le dispositif d'atomisation (9) est un tube de Venturi (9).

4. Appareil de traitement de linge (100) selon l'une quelconque des revendications précédentes, **caractérisé en ce que** l'entrée (11) est disposée directement sur la chambre de traitement (1) réalisée comme tambour à linge (1).

5. Procédé de traitement de linge à laver dans un appareil de traitement de linge (100) comprenant les étapes :
- préparation du linge dans l'appareil de traitement de linge (100),
- génération de vapeur d'eau,
- génération d'un aérosol de produits de traitement
- génération d'un mélange constitué de l'aérosol de produits de traitement et de la vapeur d'eau générée et traitement du linge à laver dans une chambre de traitement (1) au moyen du mélange, une vanne de commutation (5) permettant d'amener dans la chambre de traitement (1) seulement la vapeur d'eau générée ou d'amener dans la chambre de traitement le mélange généré, constitué de l'aérosol de produits de traitement et de la vapeur d'eau.
